# EUROPÄISCHE PATENTSCHRIFT

(11) **EP 1 741 117 B1**
(45) Veröffentlichungstag und Bekanntmachung des Hinweises auf die Patenterteilung: **17.08.2011**
(21) Anmeldenummer: 05730722.5
(22) Anmeldetag: 15.04.2005
(51) Int. Cl.: H01H 71/02, H01H 73/20, H01R 4/34

(54) **SCHALTGERÄT**
SWITCHGEAR
DISPOSITIF DE COMMUTATION

(30) Priorität: 19.04.2004 AT 6712004
(43) Veröffentlichungstag der Anmeldung: 10.01.2007
(73) Patentinhaber: Eaton GmbH, 3943 Schrems (AT)
(72) Erfinder: KADAN, Paul, A-1220 Wien (AT); TETIK, Adolf, A-1180 Wien (AT); REIL, Franz, A-3420 Kritzendorf (AT)
(74) Vertreter: Gibler, Ferdinand
(86) Internationale Anmeldenummer: PCT/AT2005/000132
(87) Internationale Veröffentlichungsnummer: WO 2005/101443

(56) Entgegenhaltungen:
- EP-A- 0 338 868
- EP-A- 0 683 498
- EP-A- 1 100 104
- WO-A-02/080328
- US-A- 3 289 049
- US-A- 3 858 130
- US-A- 5 664 971
- US-A- 5 747 741
- US-B1- 6 614 334

## Beschreibung

Die Erfindung betrifft ein Schaltgerät mit Gehäuse, insbesondere Schutzschalter, bei welchem wenigstens eine Anschlussklemme in einer im Gehäuse ausgebildeten Aufnahme angeordnet ist, wobei die Aufnahme frontseitig zumindest bereichsweise durch eine Abdeckung verschlossen ist, und in der frontseitigen Abdeckung Klemmöffnungen für die Anschlussklemmen ausgebildet sind, wobei beidseitig der Klemmöffnungen zwei im Wesentlichen zueinander parallele, die frontseitige Abdeckung überragende plattenförmige oder rippenförmige Abschirmelemente einstückig an das Gehäuse angeformt sind, sodass zwischen zwei benachbarten Klemmenöffnungen je wenigstens zwei separate Abschirmelemente vorgesehen sind, welche einen freien Spalt zwischen den beiden Abschimelementen ausbilden, und wobei in dem Gehäuse Klemmschraubenöffnungen für die Anschlussklemmen ausgebildet sind.

Derartige Schaltgeräte sind als Schutzschalter, insbesondere Leitungsschutzschalter, in verschiedensten Anwendungsformen im Einsatz.

Elektrische Schaltgeräte müssen vorgegebene Sicherheitsbestimmungen erfüllen. Der dichtgedrängte Einsatz elektrischer Schaltgeräte etwa in Schaltkästen macht spezielle Sicherheitsmerkmale für derartige Schaltgeräte notwendig.

Bestimmungen wie die US-amerikanische UL 489 geben Mindestabstände zwischen den, von außen zugänglichen stromdurchflossenen Leitern benachbarter elektrischer Schaltgeräte vor. Etwa ist für Schaltgeräte bis zu einer Betriebsspannung von U_{N} kleiner gleich 300V eine Luftstrecke von mindestens 19,1mm zwischen zwei benachbarten stromführenden Leitern vorgeschrieben. Bei einer Betriebsspannung von U_{N} > 300V beträgt die vorgeschriebene Mindestluftstrecke zwischen zwei benachbarten stromführenden Leitern bereits 25,4mm.

Derartige Luftstrecken zwischen dicht gedrängten Schaltgeräten werden über breitere Gehäuse realisiert. Dabei entstehen Schaltgeräte, welche Gehäusevolumina bzw. Gehäusebreiten aufweisen, die für deren Funktion nicht notwendig wären. Neben den dadurch höheren Kosten für die Herstellung, Lagerung und den Transport derartiger Schaltgeräte, benötigen diese vor allem viel Platz.

Neben dem Überschlag zwischen den elektrisch leitenden Teilen zweier benachbarter Schaltgeräte stellen vor allem die an den Gehäuseteilen elektrischer Komponenten auftretenden Kriechstsöme ein Sicherheitsrisiko dar. Ein elektrischer Überschlag kann nicht nur durch die Luft erfolgen. Die Gehäusewandungen eines elektrischen Geräts stellen für den elektrischen Strom weit weniger Widerstand als eine Luftstrecke dar. Entsprechend größer sind die vorgeschriebenen Mindeststrecken entlang einer Gehäusewandung, um eine leitende Verbindung zweier benachbarter Klemmen durch Kriechströme zu verhindern.

Beim Nebeneinanderanordnen mehrerer Schaltgeräte entspricht die Kriechstromstrecke typischer Weise der Luftstromstrecke. Daher sind Schaltgeräte zum Erfüllen der geforderten mindest Kriechstromstrecke üblicherweise größer, als das die Luftstromstrecke erforderlich machen würde. Der Einsatz im Niederspannungsbereich üblicher, schmaler Bauformen bei Schaltgeräten ab einer gewissen Betriebsspannung ist daher nicht möglich.

Die US 6 614 334 B1 beschreibt einen Schutzschalter mit in einem Gehäuse angeordneten Anschlussklemmen mit Klemmöffnungen, wobei die Klemmöffnungen allseitig von einem dünnwandigen, einen Tunnel ausbildenden, Gehäusefortsatz umhüllt ist. Die nächst den Seitenwänden angeordneten Bereiche, sind zusätzliche soweit nach innen gerückt, dass diese bei mehreren nebeneinander angeordneten gleichartigen Geräten einen freien Spalt ausbilden.

Es ist Aufgabe der vorliegenden Erfindung, ein Schaltgerät der eingangs genannten Art anzugeben, welches eine hohe Sicherheit gegen Überschlag zwischen den elektrisch leitenden Teilen zweier benachbarter, insbesondere baugleicher, Schaltgeräte aufweist, ohne die Breite des Schaltgeräts wesentlich zu verändern. Weitere Aufgabe der Erfindung ist es, ein Schaltgerät anzugeben, das bei möglichst unveränderten Außenabmessungen eine erhöhte Sicherheit gegen Kriechströme zwischen den elektrisch leitenden Teilen zweier benachbarter, insbesondere baugleicher, Schaltgeräte aufweist. Weitere Aufgabe ist es, ein Schaltgerät mit mehreren Schaltstrecken anzugeben, bei dem eine erhöhte Sicherheit gegen Überschlag bzw. gegen Kriechströme zwischen zwei benachbarten Anschlussklemmen gegeben ist.

Erfindungsgemäß wird dies dadurch erreicht, dass beidseitig der Klemmschraubenöffnungen zwei im Wesentlichen zueinander parallele Abschirmelemente angeordnet sind, und/oder dass im Bereich des freien Spalts und im Bereich der Klemmschraubenöffnung Vertiefungen am Gehäuse, an einer Gehäuseaußenseite, vorgesehen sind, um die Tiefe des freien Spalts im Bereich der Klemmschrauböffnung zu vergrößern.

Aufgrund der Gehäusegeometrie stellen bei nebeneinander angeordneten gleichartigen Schaltgeräten die Klemmschraubenöffnungen eine besondere Gefahr durch auftretende Kriechströme dar, welche auf diese Weise effektiv vermindert wird. Dadurch wird bei nebeneinander angeordneten Klemmenöffnungen der Weg der auftretenden Kriechströme sehr effektiv verlängert, da durch den Spalt der Kriechweg wesentlich verlängert wird. Durch Anordnung zweier Abschirmelemente weist das Schaltgerät an zwei Seiten die erforderliche Luftstrecke zu den benachbarten Anschlussklemmen auf Dadurch kann bei gleich bleibender Breite des Schaltgerätes die Luftstrecke und die Kriechstromstrecke zu einem benachbarten Schaltgerät und zu dessen Klemmen vergrößert werden. Somit können Schaltgeräte mit nahezu identen Außenabmessungen wie bei Niederspannungsgeräten bei höheren Einsatzspannungen eingesetzt werden. Dadurch lassen sich wirkungsvoll die Anschlussklemmen gegen Überschlag abschinmen.

In Weiterführung der Erfindung kann vorgesehen sein, dass sich das plattenförmige oder rippenförmige Abschirmelement im Wesentlichen über die gesamte Gehäusehöhe erstreckt. Dadurch kann auch der Bereich zwischen einer Klemmenöffnung und einer nächstgelegenen Klemmschrauböffnung bzw. einem anderen freiliegenden Leiter wirksam gegen Überschlag geschützt werden.

Gemäß einer weiteren Ausbildung der Erfindung kann vorgesehen sein, dass die Abschirmelemente parallel zu einer Gehäuseaußenseite und im Abstand von der Gehäuseaußenseite nach innen versetzt angeordnet sind, sodass bei nebeneinander angeordneten Schaltgeräten zwei nächst zueinander liegende Abschirmelemente einen freien Spalt ausbilden. Dadurch wird bei nebeneinander angeordneten gleichartigen Schaltgeräten der Weg der auftretenden Kriechströme sehr effektiv verlängert, da die Abschirmelemente zweier benachbarter, gleichartiger Schaltgeräte nicht aufeinander liegen und sich durch den Abstand zwischen den Abschirmelementen und den dadurch gebildeten Spalt ein wesentlich verlängerter Kriechweg ergibt.

In Weiterführung der Erfindung kann vorgesehen sein, dass das wenigstens eine Abschirmelement an wenigstens einer Seite eine, vorzugsweise über die gesamte Fläche des Abschirmelements verlaufende, Einbuchtung aufweist, wobei die Einbuchtung einen zu dieser erhöhten Randbereich ausbildet. Dadurch wird der Kriechstromweg weiter verlängert.

In diesem Zusammenhang kann in Weiterführung der Erfindung vorgesehen sein, dass das zumindest eine Abschirmelement wenigsten eine Versteifungsrippe umfasst. Dadurch kann das Abschirmelement höheren mechanische Belastungen, wie sie etwa bei der Montage auftreten, widerstehen, ohne in Mitleidenschaft gezogen zu werden. Defekte Abschirmelemente stellen ein erhöhtes Sicherheitsrisiko dar.

Es sind weiters Schaltgeräte, insbesondere Schutzschalter, für elektrische Anlagen mit einem Anschlussklemmen aufweisenden Gehäuse bekannt, wobei an wenigstens einem Gehäuseteil wenigstens eine Anordnung zur Verlängerung des Kriechwegs vorgesehen ist.

Dabei kann für eine erhöhte Sicherheit gegen Kriechströme zwischen den elektrisch leitenden Bereichen der Anschlussklemmen, insbesondere der Klemmschrauböffnungen, zweier benachbarter baugleicher Schaltgeräte, bei möglichst unveränderten Außenabmessungen, vorgesehen sein, dass je eine Ausnehmung, Vertiefung oder dgl. seitlich einer, der Anschlussklemme zugeordneten Klemmschraubenöffnung an der Gehäuseaußenseite angeordnet ist, wobei zwischen zwei nebeneinander angeordneten Gehäusen im Bereich der Klemmschraubenöffnungen ein freier Spalt ausgebildet wird.

Dadurch kann bei unveränderter Gehäusebreite die Kriechstromstrecke um ein Wesentliches verlängert werden, was die Abmessungen von Schaltgeräten auch bei höheren Betriebsspannungen auf dem Niveau von Niederspannungsschaltgeräten hält.

Es sind weiters Schaltgeräte, insbesondere Schutzschalter, für elektrische Anlagen bekannt, mit einem Gehäuse, mit wenigstens einer Anschlussklemme, umfassend einen beweglichen Kasten, einen diesen umschlingenden festen Kasten und eine durch eine Durchgangsöffnung des festen Kastens in ein Gewinde des beweglichen Kastens mit einem Kopf gegen eine Klemmauflage schraubbare Klemmschraube, wobei der bewegliche Kasten zusammen mit dem festen Kasten eine mittels der Klemmschraube verstellbare Klemmenöffnung für Kabelenden bildet, weiters umfassend eine zwischen dem Kopf der Klemmschraube und dem festen Kasten gebildete Klemmöffnung für Kabelschuhe.

Schaltgeräte mit derartigen Kabelklemmen sind bekannt und vielfach im Einsatz. Allerdings lassen sich mit derartigen Kabelklemmen lediglich Kabelenden sowie sog. Gabel-Kabelschuhe klemmen. Sog. Ring-Kabelschuhe können mit einer derartigen Klemme nicht bzw. nur unter großen Mühen geklemmt werden.

Zum Klemmen eines Ring-Kabelschuhs muss die Klemmschraube die Klemmöffnung vollständig frei geben, um das Einführen des Ring-Kabelschuhs in die Klemmöffnung zu ermöglichen.

Bei einigen Ausführungsformen von Schaltern sind Mittel vorgesehen, die das Herausfallen der Klemmschraube aus der Kabelklemme verhindern sollen. Derartige Schalter scheiden für den Betrieb mit Ring-Kabelschuhen gänzlich aus.

Bei den Ausführungsformen, die ein Entfernen der Klemmschraube aus der Kabelklemme zulassen, ist hierfür ein Spezialwerkzeug bzw. die Schwerkraft notwendig. Abgesehen davon, dass installierte Elektrogeräte in vielen Fällen nicht in eine das Herausfallen der Klemmschrauben begünstigende Positionen gebracht werden können, stellen herunterfallende leitfähige Teile in einer elektrisch sensitiven Umgebung auch ein hohes Sicherheitsrisiko dar.

Der Einsatz von Spezialwerkzeugen zum Herausholen der Klemmschraube aus dem Klemmbereich stellt ebenfalls eine unbefriedigende Lösung dar. Die Handhabung einer Schraube mit einer Zange ist langwierig, und die Schraube kann auf diese Weise ebenfalls verloren gehen.

Um bei einem Schaltgerät der vorstehend genannten Art den sicheren Betrieb von Ring-Kabelschuhen an einem derartigen Schalter zuzulassen, kann vorgesehen sein, dass Mittel zum vollständigen Herausdrehen der Klemmschraube aus der Klemmöffnung vorgesehen sind.

Dadurch kann sichergestellt werden, dass die Klemmschraube den Klemmbereich für das Einführen eines Ring-Kabelschuhs freigibt, und zwar ohne zusätzliche Hilfsmittel bzw. ohne Hilfe durch die Schwerkraft und ohne die Klemmschraube aus dem Schaltgerät zu entfernen.

In Weiterführung der Erfindung kann vorgesehen sein, dass die Mittel zum vollständigen Herausdrehen der Klemmschraube aus der Klemmöffnung, einen nächst dem Klemmschraubenkopf angeordneten gewindefreien Bereich der Klemmschraube umfasst. Dadurch ist es möglich, nächst der Schraube Mittel vorzusehen, die nicht von dem Gewinde der Schraube beeinflusst werden.

In diesen Zusammenhang kann in Weiterführung der Erfindung vorgesehen sein, dass der gewindefreie Bereich der Klemmschraube eine Querschnittsverjüngung aufweist. Dadurch kann ein Bereich an der Klemmschraube ausgebildet werden, der geeignet ist, einen Teil mit einem Innengewinde aufzunehmen, ohne diesen zu bewegen.

In weiterer Ausbildung der Erfindung kann vorgesehen sein, dass die Mittel zum vollständigen Herausdrehen der Klemmschraube aus der Klemmöffnung ein an der vom Kasten abgewandten Seite der Klemmauflage der Anschlussklemme und parallel zu dieser verdrehsicher angeordnetes Plättchen aufweisen, dessen Dicke höchstens der Höhe des gewindefreien Bereichs der Klemmschraube entspricht.

Gemäß einer weiteren Ausbildung der Erfindung kann vorgesehen sein, dass das Plättchen eine Durchführungsöffnung für die Klemmschraube aufweist, welche wenigstens Teile eines Gewindes umfasst. Durch die kennzeichnenden Merkmale der Ansprüche 12 und 13 kann ein derartiges Plättchen mit einem Innengewinde an der gewindefreien Querschnittsverengung der Klemmschraube angeordnet werden, ohne diese im normalen Betrieb der Klemmöffnung für Kabelenden zu beeinträchtigen. Beim Herausdrehen der Klemmschraube aus dem Gewinde des beweglichen Kastens übernimmt das Gewindeteil des Plättchens die Schraube und gewährleistet das vollständige Herausdrehen aus dem Klemmbereich, welcher nun zwischen dem Plättchen und der Klemmauflage gebildet ist.

Die Erfindung wird unter Bezugnahme auf die beigeschlossenen Zeichnungen, in welchen Ausführungsformen dargestellt sind, näher beschrieben. Dabei zeigt:
Fig. 1 zwei Schaltgeräte gemäß Anspruch 1 und 6 in axonometrischer Darstellung;
Fig. 2 zwei Schaltgeräte gemäß Fig. 1 im Grundriss;
Fig. 3 eine Kabelklemme eines Schaltgeräts gemäß Anspruch 9 in axonometrischer Darstellung;
Fig. 4 eine Kabelklemme gemäß Fig. 3;
Fig. 5 eine Kabelklemme gemäß Fig. 3 mit einer Ring- Kabelklemme;
Fig. 6 eine Schnittdarstellung eines Schaltgeräts gemäß Fig. 1 mit einer Kabelklemme gemäß
Fig. 5 in axonometrischer Darstellung.

Die Fig. 1 und 2 zeigen zwei erfindungsgemäße Schaltgeräte S, mit Gehäuse 2, insbesondere Schutzschalter, bei welchem wenigsten eine Anschlussklemme 1 in einer im Gehäuse 2 ausgebildeten Aufnahme 36 angeordnet ist, wobei die Aufnahme 36 frontseitig zumindest bereichsweise durch eine Abdeckung 30 verschlossen ist, wobei wenigstens ein, die frontseitige Abdeckung 30 überragendes plattenförmiges oder rippenförmiges Abschirmelement 3 einstückig an das Gehäuse 2 angeformt ist.

Die Erfindung beschränkt sich nicht auf die Anwendung bei Schaltgeräten S mit lediglich einer Schaltstrecke, vielmehr kann der Einsatz bei Schaltgeräten S mit einer Mehrzahl, insbesondere zwei oder vier Schaltstrecken vorgesehen sein.

Erfindungsgemäße Schaltgeräte weisen ein Gehäuse 2 auf, welches aus Isolierstoff aufgebaut ist. Das Gehäuse weist einen Grundkörper mit Gehäuseaußenseiten 32 auf, welche bei der bevorzugten Anordnung erfindungsgemäßer Schaltgeräte auf einer Montageschiene, als Berührungsfläche zu einem benachbarten Schaltgerät gleicher oder anderer Bauart vorgesehen ist. Der Grundkörper des Gehäuses 2 erfindungsgemäßer Schaltgeräte S weist darüber hinaus eine Deckfläche 37 auf, welche Durchbrechungen für Bedienelemente, wie etwa eine Handhabe 38 oder einen Testknopf, aufweisen kann. Der Grundkörper weist weiters Gehäusefrontseiten 35 auf, welche sich im Wesentlichen an die Gehäuseaußenseiten 32 anschließen, bzw. von diesen begrenzt werden.

Das Gehäuse 2 weist wenigstens eine Aufnahme 36 für wenigstens eine Anschlussklemme 1 auf. Die Aufnahme 36 ist im Gehäuse 2 im Bereich der Gehäusefrontseite 36 angeordnet und durch eine frontseitige Abdeckung 30 zumindest bereichsweise verschlossen. Es kann vorgesehen sein die Abdeckung einstückig mit dem Gehäuse 2 auszuführen, etwa wenn, wie bei den dargestellten bevorzugten Ausfühungsformen ein zweigeteiltes Gehäuse vorgesehen ist. Es kann aber auch vorgesehen sein, die Aufnahmen 36 mittels entfernbarer Abdeckungen 30 zu verschließen bzw. zu bedecken. Bevorzugt sind in der Abdeckung 30 bzw. im Gehäuse 2 Klemmöffnungen 6 und/oder Klemmschraubenöffnungen 7 für die Anschlussklemmen 1 ausgebildet.

In Schaltkästen und Sicherungskästen sind verschiedenste Schaltgeräte S, insbesondere Schutzschalter, auf engstem Raum angeordnet. Um auf einer begrenzten Grundfläche eine möglichst große Anzahl derartiger Schaltgeräte S unterzubringen, sind diese in der Regel relativ schmal und derart gestaltet, dass diese in vorteilhaft platzsparender Weise nebeneinander angeordnet werden können. Bei der dicht gedrängten Nebeneinanderanordnung steigt die Gefahr eines Funkenüberschlags aufgrund zu geringer Sicherheitsabstände zwischen den frei liegenden stromführenden Leitern. In der Regel handelt es sich bei diesen Leitern um Teile der Anschlussklemmen 1, welche nicht vollständig isoliert werden können. Es ist daher notwendig, zwischen den stromführenden Leitern Sicherheitsabstände einzuhalten.

In einschlägigen Vorschriften, wie etwa der US-amerikanischen UL 489 sind Mindestabstände zwischen den von außen zugänglichen stromdurchflossenen Leitern vorgegeben, welche ein Schaltgerät S zu erfüllen hat, um auf dem betreffenden Markt in Umlauf gebracht zu werden. Etwa ist für Schaltgeräte S bis zu einer Betriebsspannung von U_{N} kleiner gleich 300V eine Luftstrecke von mindestens 19,1mm zwischen zwei benachbarten stromführenden Leitern vorgeschrieben. Bei einer Betriebsspannung von U_{N} > 300V beträgt die vorgeschriebene Mindestluftstrecke zwischen zwei benachbarten stromführenden Leitern bereits 25,4mm.

Üblicherweise bis zu Spannungen von 300V verwendete Schaltgeräte S erfüllen die geforderte Mindestluftstrecke rein durch die Baugröße des Gehäuses 2, das notwendig ist, die elektromagnetischen und/oder elektromechanischen Baugruppen des Schaltgeräts S aufzunehmen. Schaltgeräte S mit derartigen Außenabmessungen könnten auch bei wesentlich höheren Betriebsspannungen eingesetzt werden. Dem steht der geforderte Mindestluftweg zwischen benachbarten stromführenden Leitern entgegen.

Der bei zum Einsatz bei Betriebsspannungen über 300V geforderte Mindestluftweg zwischen benachbarten stromführenden Leitern führt zu Gehäuseabmessungen, die durch die Funktion des Schaltgeräts S nicht begründet sind. Vor allem die Breite des Schaltgeräts S steigt an, was die Anzahl der Schaltgeräte S, die auf einer gegebenen Fläche unterzubringen ist, drastisch verringert.

Um diesen Nachteil zu umgehen bzw. zu vermeiden und Schaltgeräte S mit geringeren Außenabmessungen, insbesondere mit geringerer Breite bzw. geringen Abständen zu benachbarten Anschlussklemmen, bei hohen Betriebsspannungen einsetzen zu können, weisen erfindungsgemäße Schaltgeräte S gemäß dem Anspruch 1 wenigstens ein, die frontseitige Abdeckung 30 überragendes plattenförmiges oder rippenförmiges Abschirmelement 3 auf, welches einstückig an das Gehäuse 2 angeformt ist. Dadurch kann die Gehäusebreite auf dem Niveau von Niederspannungsschaltgeräten (z.B.: etwa 17,5 mm) gehalten werden. Dadurch ist es möglich auf einer gegeben Fläche wesentlich mehr Schaltgeräte S anzuordnen, als dies bisher möglich war.

Es hat sich als besonders Vorteilhaft herausgestellt, dass das zumindest eine Abschirmelement 3 als eine im Wesentlichen ebene Platte 4 oder Rippe 4 ausgebildet ist. Eine derartige Platte 4 oder Rippe 4 ermöglicht es auf besonders einfache Weise, die Luftstrecke zwischen den Anschlussklemmen 1 benachbarter Schaltgeräte S zu vergrößern. Die konkrete Formgebung einer derartigen Platte 4 oder Rippe 4, sowie allgemein die Formgebung eines erfindungsgemäßen Abschirmelements 3 ergibt sich aus den Gehäuseabmessungen und den geforderten Luftstrecken zwischen zwei benachbarten Schaltgeräten S.

Bei einer besonders bevorzugten Ausführungsform der Erfindung kann vorgesehen sein, dass sich das plattenförmige oder rippenförmige Abschirmelement 3 im Wesentlichen über die gesamte Gehäusehöhe h erstreckt, wodurch auch der Bereich zwischen einer Klemmenöffnung und einer nächstgelegenen Klemmschrauböffnung wirksam gegen Überschlag geschützt werden kann. Die Gehäusehöhe h bezeichnet dabei die Höhe des Gehäuses 2 im Bereich der Gehäusefrontseite 35, bzw. im Bereich der gehäuseseite, an der die Anschlussklemmen angeordnet sind.

Abschirmelemente 3, vor allem Platten 4 bzw. Rippen 4, zumal oft aus dünnwandigem Kunststoffmaterial aufgeführt, weisen eine erhebliche Gefahr der Zerstörung auf. Unsachgemäßer Umgang, vor allem bei der Montage der Anschlüsse bzw. des Schaltgeräts selbst kann zu einer Beschädigung bzw. zu einem Abbrechen eines Abschirmelements 3 führen. Beschädigte bzw. nicht vorhandene elektrische Abschirmelemente 3 stellen ein Sicherheitsrisiko dar und können zum Ausfall von Geräten oder Anlagen führen bzw. zur Verletzung von Menschen. Daher hat es sich als vorteilhaft erwiesen, dass das zumindest eine Abschirmelement 3 wenigstens eine Versteifungsrippe 5 umfasst. Eine derartige Versteifungsrippe 5 erhöht bei minimalem Aufwand die mechanische Belastbarkeit des Abschirmelements 3 wesentlich. Es ist vorgesehen, Art und konkrete Ausgestaltung der Versteifungsrippe 5 den konkreten Gegebenheiten anzupassen.

Die Erfindung zielt insbesondere auf den Einsatz von Schaltgeräten S ab, welche zu einer nebeneinander Anordnung vorgesehen sind, und sich durch einheitliche Gehäuseabmessungen auszeichnen. Bei derartigen Schaltgeräten S, bei welchen vor der Montage nicht klar feststeht, an welcher Außenseite das nächste Schaltgerät S angeordnet ist, ist es vorteilhaft, wenn das Schaltgerät S zwei voneinander beabstandete Abschirmelemente 3 aufweist.

Die Luftstrecke zwischen den stromführenden Teilen zweier benachbarter Schaltgeräte S kann am effektivsten verlängert werden, wenn die Abschirmelemente 3 im Wesentlichen parallel um die Klemmöffnungen 6 und/oder die Klemmschraubenöffnung 7 der Anschlussklemmen 1 angeordnet sind. Auf diese Weise kann mit einem minimalen Einsatz an Abschirmelementen 3 die Luftstrecke am effektivsten verlängert werden, und zwar unabhängig davon, an welcher Stelle in einem möglichen Schaltgeräteverbund das Schaltgerät S angeordnet ist.

Eine mögliche leitende Verbindung zwischen benachbarten stromführenden Teilen durch Luft stellt nicht das einzige Sicherheitsrisiko beim Betrieb elektrischer Schaltgeräte S auf engem Raum dar. Praktisch jeder Feststoff, auch Isolatoren, weisen einen wesentlich geringeren Widerstand auf als Luft. Parasitäre elektrische Ströme, sog. Kriechströme, können sich entlang von Gehäuseflächen fortpflanzen und so zu einer leitenden Verbindung mit einem benachbarten Schaltgerät S führen.

Um dem vorzubeugen, existieren regional verbindliche Vorschriften für die von Schaltgeräten S einzuhaltenden minimal vorhandenen Kriechwege zwischen den freiliegenden stromführenden Leitern zweier benachbarter Schaltgeräte S. Aufgrund des geringeren Widerstands als den der Luft, den das Gehäuse 2 dem elektrischen Strom entgegenstellt, sind die geforderten minimalen Kriechwege länger als die Luftstrecken. Etwa sieht die US-amerikanische UL 489 für Schaltgeräte S bis zu einer Betriebsspannung von U_{N} kleiner gleich 300V einen Kriechweg von mindestens 31,8mm zwischen zwei benachbarten stromführenden Leitern vor. Bei einer Betriebsspannung von U_{N} > 300V beträgt der vorgeschriebene Kriechweg zwischen zwei benachbarten stromführenden Leitern bereits herkömmliche Schaltgeräte S ohne zusätzliche konstruktive Maßnahmen nebeneinander angeordnet, so ist der Kriechweg gleich der Luftstrecke. Dies bringt mit sich, dass elektrische Schaltgeräte S, die die geforderten Kriechwege erfüllen, um ein Vielfaches größer sind, als dies für die sichere Erfüllung der Schaltaufgaben notwendig wäre. Daraus resultiert ein wesentlich erhöhter Platzbedarf und damit einhergehende Kosten.

Bevorzugt weisen erfmdungsgemäße Schaltgeräte S beidseitig der Klemmöffnungen 6 und/oder der Klemmschraubenöffnungen 7 zwei im Wesentlichen zueinander parallele Abschirmelemente 3 auf, sodass zwischen zwei benachbarten Klemmenöffnungen 6 je wenigstens zwei separate Abschirmelemente 3 vorgesehen sind, welche einen freien Spalt 31 zwischen den beiden Abschirmelementen 3 ausbilden. Bei Schaltgeräten S, welche mehr als eine Schaltstrecke aufweisen, kann daher vorgesehen sein, dass zwischen den benachbarten Anschlussklemmen eines Schaltgerätes S zwei Abschirmelemente angeordnet sind.

Bei Schaltstrecken, welche nächst einer Gehäuseaußenseite 32 angeordnet sind, ist bevorzugt vorgesehen, dass die Abschirmelemente 3 parallel zu einer Gehäuseaußenseite 32 und im Abstand von der Gehäuseaußenseite 32 nach innen versetzt angeordnet sind, sodass bei nebeneinander angeordneten Schaltgeräten S zwei nächst zueinander liegende Abschirmelemente 3 einen freien Spalt 31 ausbilden. Die ist in den Fig. 1 und 2 deutlich zu erkennen. Die Abschirmelemente 3, in der Fig. 2 als Platte 4 oder Rippe 4 ausgeführt, sind von der Gehäuseaußenseite 32 weg soweit nach innen gerückt, dass sichergestellt ist, dass die Abschirmelemente 3 keinen Kontakt zu einem eventuell vorhandenen benachbarten Schaltgerät S bzw. zu einem an diesem vorhandenen Abschirmelement 3 haben. Dadurch liegen die Abschirmelemente 3 benachbarter Schaltgeräte S nicht aufeinander und tragen damit zur Verlängerung des Kriechwegs bei.

Bei den bevorzugten Ausführungsformen erfindungsgemäßer Schaltgeräte S erstrecken sich die Abschirmelemente 3 nicht bis zu dem Bereich um die Klemmschrauböffnungen 7. Es kann jedoch auch vorgesehen sein, in diesem Bereich Abschirmelemente 3 anzuordnen, bzw. Abschirmelemente 3 vorzusehen, welche sich auch in diesen Bereich erstrecken. Bevorzugt bei Ausführungsformen, bei welchen sich die Abschirmelemente 3 nicht bis zu dem Bereich der Klemmschrauböffnungen 7 erstrecken, ist vorgesehen, dass im Bereich des freien Spalts 31 Vertiefungen 8 am Gehäuse 2, vorzugsweise an der Gehäuseaußenseite 32, insbesondere im Bereich der Klemmschrauböffnung 7, vorgesehen sind, um die Tiefe t des freien Spalts 31, welcher im Wesentlichen durch die Abschirmelemente 3 bestimmt wird, im Bereich der Klemmschrauböffnung 7 auf die Tiefe t₁ zu vergrößern, ohne die Abschirmelemente 3 zu vergrößern. Die in Fig. 1 deutlich erkennbaren Vertiefungen 8 führen zu einer erheblichen Verlängerung des vorhandenen Kriechwegs bei gegenüber herkömmlichen Komponenten unveränderter Gehäusebreite. Die Ausgestaltung, Anzahl und Formgebung der erfindungsgemäßen Vertiefung 8 ist von den lokalen Gegebenheiten abhängig und wird an die Geometrie der jeweiligen Schaltgeräte S angepasst.

Um die Kriechstromstrecke noch weiter zu verlängern, ohne die Tiefe t des Spalts 31 bzw. die Abschirmelemente 3 zu vergrößern, kann vorgesehen sein, dass das wenigstens eine Abschirmelement 3 an wenigstens einer Seite eine, vorzugsweise über die gesamte Fläche des Abschirmelements 3 verlaufende, Einbuchtung 33 aufweist, wobei die Einbuchtung 33 einen zu dieser erhöhten Randbereich 34 ausbildet. Durch eine derartige Einbuchtung 33 bzw. durch den dadurch gebildeten Randbereich 34 wird der Kriechstromweg weiter verlängert. Es kann auch vorgesehen sein eine raue Oberfläche bzw. ein Oberflächenrelief auf wenigstens einem Abschirmelement 3 anzuordnen, wodurch der Kriechstromweg noch weiter verlängert wird.

Die Fig. 1 und 2 zeigen zwei nebeneinander angeordnete besonders bevorzugte Ausführungsformen erfindungsgemäßer Schaltgerät S, insbesondere Schutzschalter, für elektrische Anlagen mit einem Anschlussklemmen 1 aufweisenden Gehäuse 2, wobei an wenigstens einem Gehäuseteil wenigstens eine Anordnung zur Verlängerung des Kriechwegs vorgesehen ist, wobei je eine Vertiefung 8 seitlich einer, der Anschlussklemme 1 zugeordneten Klemmschraubenöffnung 7 an einer Gehäuseaußenseite 32 angeordnet ist, wobei zwischen zwei nebeneinander angeordneten Gehäusen 2 im Bereich der Klemmschraubenöffnungen 7 ein freier Spalt 31 ausgebildet wird.

Es ist von Vorteil, die wenigstens eine Vertiefung 8 im Bereich einer Anschlussklemme 1 anzuordnen, da in diesem Bereich vermehrt mit dem Auftreten von Kriechströmen zu rechnen ist. Vor allem ist es vorteilhaft, je eine Vertiefung 8 seitlich der Klemmschraubenöffnung 7 an der Gehäuseaußenseite anzuordnen. Auf diese Weise kann mit einem Minimum an von der Gehäusefläche entferntem Material der Kriechweg am effektivsten verlängert werden, da dadurch ein freier Spalt 31 ausgebildet wird. Die Vertiefung kann etwa auch durch eine Ausnehmung gebildet sein.

Die Fig. 3 bis 6 zeigen die Anschlussklemme 1 eines Schaltgeräts S, insbesondere eines Schutzschalters, für elektrische Anlagen mit einem Gehäuse 2, mit wenigstens einer Anschlussklemme 1, umfassend einen beweglichen Kasten 10, einen diesen umschlingenden festen Kasten 11 und eine durch eine Durchgangsöffnung 9 des festen Kastens in ein Gewinde 12 des beweglichen Kastens mit einem Kopf 13 gegen eine Klemmauflage 14 schraubbare Klemmschraube 15, wobei der bewegliche Kasten 10 zusammen mit dem festen Kasten 11 eine mittels der Klemmschraube 15 verstellbare Klemmenöffnung für Kabelenden 16 bildet, weiters umfassend eine zwischen dem Kopf 13 der Klemmschraube 15 und dem festen Kasten 11 gebildete Klemmöffnung für Kabelschuhe 17, wobei Mittel zum vollständigen Herausdrehen der Klemmschraube 15 aus der Klemmöffnung 17 vorgesehen sind. Schaltgeräte S weisen in vielen Fällen Anschlussklemmen 1, auf die zur Aufnahme von Kabelenden und/oder Gabel-Kabelschuhen geeignet sind.

Sog. Ring-Kabelschuhe R können mit einer derartigen Anschlussklemme 1 nicht bzw. nur unter großen Mühen geklemmt werden. Für das Einführen eines Ring-Kabelschuhes R in eine Anschlussklemme 1 muss sichergestellt sein, dass die Klemmschraube 15 den Klemmbereich 17 vor der Klemmauflage 14 freigibt.

Es ist durchaus nicht unüblich, Mittel vorzusehen, die die Klemmschraube 15 am Herausfallen aus der Klemmschrauböffnung 7 hindern. Schaltgeräte S mit derartigen Anschlussklemmen 1 sind für den Betrieb mit Ring-Kabelschuhen R ungeeignet. Sofern es möglich ist die Klemmschraube 15 zu entfernen, muss dies unter Zuhilfenahme eines Spezialwerkzeuges oder der Schwerkraft geschehen.

Die in einem erfindungsgemäßen Schaltgerät S vorgesehenen Mittel gewährleisten das vollständige Herausdrehen der Klemmschraube 15 aus der Klemmöffnung 17 und erlauben den Betrieb eines erfindungsgemäßen Schaltgeräts S mit Ring-Kabelschuhen R.

Die Mittel zum vollständigen Herausdrehen der Klemmschraube 15 aus der Klemmöffnung 17 umfassen eine Klemmschraube 15, welche über einen nächst des Schraubenkopfs 13 angeordneten gewindefreien Bereich 18 verfügt, welcher überdies einen im Vergleich zum Querschnitt des Gewindes eine Querschnittsverjüngung 19 aufweist.

Weiters umfassen die Mittel zum vollständigen Herausdrehen der Klemmschraube 15 aus der Klemmöffnung 17 ein an der vom Kasten 11 abgewandten Seite der Klemmauflage 14 der Anschlussklemme 1 und parallel zu dieser verdrehsicher angeordnetes Plättchen 20, dessen Dicke höchstens der Höhe des gewindefreien Bereichs 18 der Klemmschraube 15 entspricht. Es ist vorgesehen, dass das Plättchen 20 eine Durchführungsöffnung 21 für die Klemmschraube 15 aufweist, welche wenigstens Teile eines Gewindes 22 umfasst. Diese Durchgangsöffnung 21 kann randoffen ausgeführt sein. Dadurch lässt sich ein besonders einfaches Teilgewinde 22 realisieren.

Das Plättchen 20, welches nicht notgedrungen den Formen des in den Fig. 3 bis 6 dargestellten Plättchens 20 genügen muss, ist zwischen der Klemmauflage 14 des festen Kastens 11 und der Klemmschraube 15 angeordnet und hat die Möglichkeit, sich an Gehäuseteilen abzustützen. Es ist jedoch zu beachten, dass sich das Plättchen 20 derart weit von der Klemmauflage 14 entfernen kann, ehe es an den Gehäuseteilen anliegt, dass der dabei entstehende Zwischenraum zwischen Klemmauflage 14 und Plättchen 20 geeignet ist, einen Ring-Kabelschuh R aufzunehmen. Es können auch Ausführungsformen zur Aufnahme von mehr als einem Ring-Kabelschuh R vorgesehen sein.

Bei der geschlossenen bzw. teilweise geschlossenen Anschlussklemme 1, etwa beim Klemmen eines Kabelendes, ist das Plättchen 20 am gewindefreien, querschnittsverjüngten Bereich 18, 19 der Klemmschraube 15 angeordnet. Dazu muss die Klemmschraube 15 durch das Plättchen 20 hindurchgeschraubt werden.

Soll nun die Anschlussklemme 1 derart weit geöffnet werden, dass die Klemmöffnung für Kabelschuhe 17 von der Klemmschraube 15 freigegeben wird, so wird die Schraube 15 derart betätigt, dass dies zum Öffnen der Anschlussklemme 1 fuhrt. Ist die Anschlussklemme 1 vollständig geöffnet und wird die Klemmschraube 15 in gleicher Weise weiter bewegt, so schraubt man die Klemmschraube 15 aus den letzten Gewindegängen des Gewindes 12 im beweglichen Kasten 10 heraus. Dabei hebt sich die Klemmschraube 15 über die Klemmauflage 14 und nimmt das Plättchen 20 mit, bis die Bewegung des Plättchens 20 durch Gehäuseteile gehemmt wird. Eine weitere Verdrehung der Klemmschraube 15 führt nun dazu, dass sich das Gewinde der Klemmschraube 15 in das teilweise vorhandene Gewinde 22 des Plättchens 20 schraubt. Da das Plättchen 20 an einer radialen Bewegung durch Gehäuseteile gehindert wird, führt ein weiteres Drehen der Klemmschraube 15 zum Herausbewegen der Klemmschraube 15 aus dem festen Kasten 11 und aus der Klemmöffnung für Kabelschuhe 17, wie in Fig. 5 dargestellt. Nach Freigabe der Klemmöffnung 17 kann ein Ring-Kabelschuh R in die Klemmöffnung 17 eingeführt werde. Es kann vorgesehen sein, dass die Klemmschraube 15 bei vollständiger Öffnung der Klemmöffnung 17 derart weit aus der Klemmschraubenöffnung 7 ragt, dass diese manuell entfern bar ist. Für den Betrieb eines Schaltgeräts S mit Ring-Kabelschuhen R ist dies jedoch nicht erforderlich.

In der bevorzugten Ausführungsform eines erfindungsgemäßen Schaltgeräts S sind Mittel vorgesehen, welche die Klemmschraube 15 am herausfallen aus der Klemmschrauböffnung 7 hindern. Dies kann beispielsweise durch eine geringe Durchmesserreduktion in der Klemmschrauböffnung 7 erreicht werden. Dadurch kann die Klemmschraube 15 die Klemmschraubenöffnung 7 nicht mehr verlassen, bzw. aus dieser entfernt werden.

Die Länge der Klemmschraube 15 muss derart gewählt sein, dass diese beim fast vollständigen Herausdrehen aus dem Gewinde 12 des beweglichen Kastens 10 das Plättchen 20 derart gegen das Gehäuse 2 drückt, dass das Teilgewinde 22 des Plättchens 20 mit dem Gewinde der Klemmschraube 15 in Eingriff kommt. Natürlich kann auch die Länge des Gewindes 12 des beweglichen Kastens 10 derart gewählt werden, dass diese Bedingung erfüllt ist.

Zum Schließen der Anschlussklemme 1 muss lediglich die Klemmschraube 15 in die dafür vorgesehene Drehrichtung bewegt werden. Kurz bevor die Klemmschraube 15 beim Teilgewinde 22 des Plättchens 20 außer Eingriff gerät, gelangt die Klemmschraube 15 mit dem Gewinde 12 des beweglichen Kastens 10 in Eingriff und kann nun in bekannter Weise geschlossen werden.

Fig. 6 zeigt ein Schaltgerät S mit einem Abschirmelement 3 und einer Anschlussklemme 1 mit darin angeordnetem Ring-Kabelschuh R.

## Patentansprüche

1. Schaltgerät (S) mit Gehäuse (2), insbesondere Schutzschalter, bei welchem wenigstens eine Anschlussklemme (1) in einer im Gehäuse (2) ausgebildeten Aufnahme (36) angeordnet ist, wobei die Aufnahme (36) frontseitig zumindest bereichsweise durch eine Abdeckung (30) verschlossen ist, und in der frontseitigen Abdeckung (30) Klemmöffnungen (6) für die Anschlussklemmen (1) ausgebildet sind, wobei beidseitig der Klemmöffnungen (6) zwei im Wesentlichen zueinander parallele, die frontseitige Abdeckung (30) überragende plattenförmige oder rippenförmige Abschirmelemente (3) einstückig an das Gehäuse (2) angeformt sind, sodass zwischen zwei benachbarten Klemmenöffnungen (6) je wenigstens zwei separate Abschirmelemente (3) vorgesehen sind, welche einen freien Spalt (31) zwischen den beiden Abschirmelementen (3) ausbilden, und wobei in dem Gehäuse Klemmschraubenöffnungen (7) für die Anschlussklemmen ausgebildet sind, **dadurch gekennzeichnet, dass** beidseitig der Klemmschraubenöffnungen (7) zwei im Wesentlichen zueinander parallele Abschirmelemente (3) angeordnet sind, und/oder dass im Bereich des freien Spalts (31) und im Bereich der Klemmschraubenöffnung (7) Vertiefungen (8) am Gehäuse (2), an einer Gehäuseaußenseite (32), vorgesehen sind, um die Tiefe (t) des freien Spalts (31) im Bereich der Klemmschrauböffnung (7) zu vergrößern.

2. Schaltgerät (S) nach Anspruch 1, **dadurch gekennzeichnet, dass** sich das plattenförmige oder rippenförmige Abschirmelement (3) im Wesentlichen über die gesamte Gehäusehöhe (h) erstreckt.

3. Schaltgerät (S) nach Anspruch 1 oder 2, **dadurch gekennzeichnet, dass** die Abschirmelemente (3) parallel zu einer Gehäuseaußenseite (32) und im Abstand von der Gehäuseaußenseite (32) nach innen versetzt angeordnet sind, sodass bei nebeneinander angeordneten Schaltgeräten (S) zwei nächst zueinander liegende Abschirmelemente (3) einen freien Spalt (31) ausbilden.

4. Schaltgerät (S) nach einem der Ansprüche 1 bis 3, **dadurch gekennzeichnet, dass** das wenigstens eine Abschirmelement (3) an wenigstens einer Seite eine, vorzugsweise über die gesamte Fläche des Abschirmelements (3) verlaufende, Einbuchtung (33) aufweist, wobei die Einbuchtung (33) einen zu dieser erhöhten Randbereich (34) ausbildet.

5. Schaltgerät (S) nach einem der Ansprüche 1 bis 4, **dadurch gekennzeichnet, dass** das zumindest eine Abschirmelemente (3) wenigsten eine Versteifungsrippe (5) umfasst.

6. Schaltgerät (S) nach einem der Ansprüche 1 bis 5, insbesondere Schutzschalter, für elektrische Anlagen mit einem Gehäuse (2), mit wenigstens einer Anschlussklemme (1), umfassend einen beweglichen Kasten (10), einen diesen umschlingenden festen Kasten (11) und eine durch eine Durchgangsöffnung (9) des festen Kastens (11) in ein Gewinde (12) des beweglichen Kastens (10) mit einem Kopf (13) gegen eine Klemmauflage (14) schraubbare Klemmschraube (15), wobei der bewegliche Kasten (10) zusammen mit dem festen Kasten (11) eine mittels der Klemmschraube (15) verstellbare Klemmenöffnung für Kabelenden (16) bildet, weiters umfassend eine zwischen dem Kopf (13) der Klemmschraube (15) und dem festen Kasten (11) gebildete Klemmöffnung für Kabelschuhe (17), **dadurch gekennzeichnet, dass** Mittel zum vollständigen Herausdrehen der Klemmschraube (15) aus der Klemmöffnung (17) vorgesehen sind.

7. Schaltgerät (S) nach Anspruch 6, **dadurch gekennzeichnet, dass** die Mittel zum vollständigen Herausdrehen der Klemmschraube (15) aus der Klemmöffnung (17), einen nächst dem Klemmschraubenkopf (13) angeordneten gewindefreien Bereich (18) der Klemmschraube (15) umfasst.

8. Schaltgerät (S) nach Anspruch 7, **dadurch gekennzeichnet, dass** der gewindefreie Bereich (18) der Klemmschraube (15) eine Querschnittsverjüngung (19) aufweist.

9. Schaltgerät (S) nach einem der Ansprüche 6 bis 8, **dadurch gekennzeichnet, dass** die Mittel zum vollständigen Herausdrehen der Klemmschraube (15) aus der Klemmöffnung (17), ein an der vom Kasten (11) abgewandten Seite der Klemmauflage (14) der Anschlussklemmen (1) und parallel zu dieser verdrehsicher angeordnetes Plättchen (20) aufweisen, dessen Dicke höchstens der Höhe des gewindefreien Bereichs (18) der Klemmschraube (15) entspricht.

10. Schaltgerät (S) nach Anspruch 9, **dadurch gekennzeichnet, dass** das Plättchen (20) eine Durchführungsöffnung (21) für die Klemmschraube (15) ausweist, welche wenigstens Teile eines Gewindes (22) umfasst.

## Claims

1. A switchgear (S) comprising a housing (2), especially a circuit-breaker, in which at least one terminal (1) is arranged in a receiver (36) arranged in the switchgear housing (2), with the receiver (36) being sealed off on the front side at least in part by a cover (30), and clamping openings (6) for the terminals (1) are formed in the front cover (30), with two substantially mutually parallel plate-like or rib-like shielding elements (3), which protrude from the front cover (30), being formed integrally on the housing (2) on either side of the terminal openings (6), so that at least two separate shielding elements (3) each are provided between two adjacent terminal openings (6), which shielding elements form a free gap (31) between the two shielding elements (3), and with clamping screw openings (7) for the terminals being arranged in the housing, **characterized in that** two substantially mutually parallel shielding elements (3) are arranged on either side of the terminal screw openings (7), and/or that in the region of the free gap (31) and in the region of the terminal screw openings (7) depressions (8) are provided on the housing (2) on one exterior (32) of the housing in order to enlarge the depth (t) of the free gap (31) in the region of the terminal screw opening (7).

2. A switchgear (S) according to claim 1, **characterized in that** the plate-like or rib-like shielding element (3) extends substantially over the entire height (h) of the housing.

3. A switchgear (S) according to claim 1 or 2, **characterized in that** the shielding elements (3) are arranged parallel to an exterior (32) of the housing and at a distance from the exterior (32) of the housing offset to the inside, so that in the case of adjacently arranged switchgears (S) two shielding elements (3) lying close to one another form a free gap (31).

4. A switchgear (S) according to one of the claims 1 to 3, **characterized in that** the at least one shielding element (3) comprises a recess (33) on at least one side which preferably extends over the entire surface of the shielding element (3), with the recess (33) forming a boundary edge (34) which is elevated relative to the same.

5. A switchgear (S) according to one of the claims 1 to 4, **characterized in that** the at least one shielding element (3) comprises at least one stiffening rib (5).

6. A switchgear (S) according to one of the claims 1 to 5, especially a circuit-breaker, for electrical systems with a housing (2) and with at least one terminal (1), comprising a movable box (10), a fixed box (11) wrapped around the same, and a clamping screw (15) which can be screwed through a lead-through opening (9) of the fixed box (11) into a thread (12) of the movable box (10) with a head (13) against a clamping support (14), with the movable box (10) forming together with the fixed box (11) a terminal opening for cable ends (16) which is adjustable by means of the clamping screw (15), and further comprising a clamping opening for cable lugs (17) formed between the head (13) of the clamping screw (15) and the fixed box (11), **characterized in that** means are provided for completely twisting out the clamping screw (15) from the clamping opening (17).

7. A switchgear (S) according to claim 6, **characterized in that** the means for completely twisting out the clamping screw (15) from the clamping opening (17) comprise a thread-free region (18) of the clamping screw (15) arranged adjacent to the clamping screw head (13).

8. A switchgear (S) according to claim 7, **characterized in that** the thread-free region (18) of the clamping screw (15) comprises a tapering cross-sectional portion (19).

9. A switchgear (S) according to one of the claims 6 to 8, **characterized in that** the means for completely twisting out the clamping screw (15) from the clamping opening (17) comprise a small plate (20) which is arranged in a twist-proof manner on the side of the clamping support (14) of the terminal (1) which is averted from the box (11) and parallel to the same and whose thickness corresponds to not more than the height of the thread-free region (18) of the clamping screw (15).

10. A switchgear (S) according to claim 9, **characterized in that** the small plate (20) comprises a lead-through opening (21) for the clamping screw (15) which comprises at least parts of a thread (22).

## Revendications

1. Appareil de commutation (S) avec un logement (2), en particulier disjoncteur de protection, dans lequel au moins une borne de raccordement (1) est disposée dans un réceptacle (36) formé dans le logement (2), dans lequel le réceptacle (36) est fermé au moins en partie sur sa face avant par un couvercle (30) et des ouvertures de serrage (6) sont formées dans le couvercle (30) de face avant pour les bornes de raccordement (1), dans lequel sont formés de part et d'autre des ouvertures de serrage (6) deux éléments formant écran (3) en forme de plaques ou de nervures parallèles l'un à l'autre, dépassant du couvercle (30) de face avant et formés d'un seul tenant sur le logement (2), de telle sorte qu'au moins deux éléments formant écran (3) séparés sont prévus entre deux ouvertures de serrage (6) voisines et forment une fente libre (31) entre les deux éléments formant écran (3), et dans lequel sont formées dans le logement des ouvertures pour vis de serrage (7) pour les bornes de raccordement, **caractérisé en ce que** deux éléments formant écran (3) sensiblement parallèles l'un à l'autre sont disposés de part et d'autre des ouvertures pour vis de serrage (7), et/ou **en ce qu'**il est prévu dans la zone de la fente libre (31) et dans la zone de l'ouverture pour vis de serrage (7) des renfoncements (8) sur le logement (2), sur une face extérieure (32) du logement, pour augmenter la profondeur (t) de la fente libre (31) dans la zone de l'ouverture pour vis de serrage (7).

2. Appareil de commutation (S) selon la revendication 1, **caractérisé en ce que** l'élément formant écran (3) en forme de plaque ou de nervure s'étend sensiblement sur toute la hauteur (h) du logement.

3. Appareil de commutation (S) selon la revendication 1 ou 2, **caractérisé en ce que** les éléments formant écran (3) sont disposés parallèlement à une face extérieure (32) du logement et à distance de la face extérieure (32) du logement en étant décalés vers l'intérieur, de sorte que lorsque des appareils de commutation (S) sont disposés l'un à côté de l'autre, les éléments formant écran (3) voisins l'un de l'autre forment une fente libre (31).

4. Appareil de commutation (S) selon l'une des revendications 1 à 3, **caractérisé en ce que** l'au moins un élément formant écran (3) présente sur au moins une face un renfoncement (33), qui s'étend de préférence sur toute la surface de l'élément formant écran (3), lequel renfoncement (33) présente une zone de bord (34) surélevée par rapport à lui.

5. Appareil de commutation (S) selon l'une des revendications 1 à 4, **caractérisé en ce que** l'au moins un élément formant écran (3) comprend au moins une nervure raidisseuse (5).

6. Appareil de commutation (S) selon l'une des revendications 1 à 5, en particulier disjoncteur de protection, pour installations électriques avec un logement (2), avec au moins une borne de raccordement (1), comprenant un boîtier mobile (10), un boîtier fixe (11) enveloppant celui-ci et une vis de serrage (15) pouvant être vissée à travers une ouverture traversante (9) du boîtier fixe (11) dans un filetage (12) du boîtier mobile (10) avec une tête (13) contre un support de serrage (14), dans lequel le boîtier mobile (10) forme avec le boîtier fixe (11) une ouverture pour borne pouvant être réglée au moyen de la vis de serrage (15) pour des extrémités de câbles (16), comprenant en outre une ouverture de serrage formée entre la tête (13) de la vis de serrage (15) et le boîtier fixe (11), **caractérisé en ce que** des moyens pour sortir complètement la vis de serrage (15) de l'ouverture de serrage (17) sont prévus.

7. Appareil de commutation (S) selon la revendication 6, **caractérisé en ce que** les moyens pour sortir complètement la vis de serrage (15) de l'ouverture de serrage (17) comprennent une partie non filetée (18) de la vis de serrage (15) voisine de la tête (13) de la vis de serrage.

8. Appareil de commutation (S) selon la revendication 7, **caractérisé en ce que** la partie non filetée (18) de la vis de serrage (15) présente un resserrement de la section (19).

9. Appareil de commutation (S) selon l'une des revendications 6 à 8, **caractérisé en ce que** les moyens pour sortir complètement la vis de serrage (15) de l'ouverture de serrage (17) comprennent une plaquette (20) disposée sur la face tournée à l'opposé du boîtier (11) de l'appui de serrage (14) de la borne de raccordement (1) et fixée en rotation parallèlement à celle-ci, dont l'épaisseur correspond au maximum à la hauteur de la partie non filetée (18) de la vis de serrage (15).

10. Appareil de commutation (S) selon la revendication 9, **caractérisé en ce que** la plaquette (20) comprend une ouverture traversante (21) pour la vis de serrage (15) qui comprend au moins des parties d'un filetage (22).
